# EUROPÄISCHE PATENTSCHRIFT

(11) **EP 0 829 301 B1**
(45) Veröffentlichungstag und Bekanntmachung des Hinweises auf die Patenterteilung: **30.05.2001**
(21) Anmeldenummer: 97111955.7
(22) Anmeldetag: 12.07.1997
(51) Int. Cl.: B02C 4/28, B02C 4/02, B02C 23/08

(54) **Zweiwalzenmaschine und Verfahren zur Druckbehandlung körnigen Gutes**
Machine having two rollers and method for pressure treatment of granular material
Machine à deux rouleaux et procédé pour le traitement en pression de matière granulaire

(30) Priorität: 16.08.1996 DE 19632976
(43) Veröffentlichungstag der Anmeldung: 18.03.1998
(73) Patentinhaber: DEUTZ Aktiengesellschaft, 51063 Köln (DE)
(72) Erfinder: Schultz, Axel, 51377 Leverkusen (DE); Strasser, Siegfried, 53804 Much (DE)

(56) Entgegenhaltungen:
- EP-A- 0 278 858
- EP-A- 0 399 192
- DE-A- 3 823 929
- DE-U- 1 796 963
- GB-A- 2 016 952

## Beschreibung

Die Erfindung betrifft eine Zweiwalzenmaschine, insbesondere eine Hochdruckwalzenpresse zur Druckbehandlung körnigen Gutes mit zwei gegenläufig rotierbaren und durch einen Walzenspalt voneinander getrennten Walzen, zwischen die das körnige Gut eingezogen und einer Gutbettdruckzerkleinerung unterworfen wird mit einem Gutaufgabeschacht oberhalb des Walzenspaltes.

Weiterhin betrifft die Erfindung ein Verfahren zur Druckzerkleinerung körnigen Gutes mit einer solchen Zweiwalzenmaschine.

Beim Betrieb der Hochdruckwalzenpresse zum Verdichten bzw. zur Druckzerkleinerung körnigen Gutes wird das dem Walzenspalt zugeführte Schüttgut von den gegenläufig rotierenden Walzen erfaßt und durch Reibung (Reibung innerhalb des Schüttgutes und Reibung zwischen Schüttgut und der Walzenoberfläche) in den Walzenspalt eingezogen. Dabei werden die einzelnen Partikel des eingezogenen Schüttgutes in einem Gutbett, d.h. in einer zwischen den beiden Walzenoberflächen zusammengedrückten Materialschüttung bei Anwendung hohen Drucks gegenseitig zerdrückt, so daß man hierbei von der Gutbettzerkleinerung spricht (DE-PS 27 08 053). Das Produkt dieser Druckbehandlung sind Agglomerate aus zerkleinertem Schüttgut, die sich anschließend mit geringem mechanischen Aufwand aufschließen lassen.

Eine entsprechend hohe Reibung für das Zustandekommen einer Hochdruckgutbettzerkleinerung ist von der Beschaffenheit des zu zerkleinernden Materials (Sprödigkeit, Kornaufbau, Kornform) und von der Ausführung der Walzenoberfläche abhängig. Insbesondere ist die maximale Korngröße, die von den Walzen noch eingezogen werden kann, begrenzt. So sollte bei hochverschleißfest ausgeführten Walzenoberflächen das maximale Aufgabekorn kleiner als der Walzenspalt sein. Bei normaler Ausführung der Walzenoberflächen sollte die Aufgabekorngröße den zweifachen Wert des Walzenspaltes nicht überschreiten.

Um diese Forderung zu erfüllen, wird in der EP-A- 0 278 858 vorgeschlagen, der Hochdruckwalzenpresse ein Brechwalzwerk vorzuschalten, in dem das gesamte Schüttgut vorzerkleinert wird. Nachteilig bei diesem Verfahren ist, daß das gesamte Schüttgut, also auch Partikel mit genügend kleiner Korngröße durch das Brechwalzwerk geführt wird, wodurch der Energiebedarf des gesamten Verfahrens unnötig vergrößert wird und weiter, daß mit dem Brechwalzwerk als eigenständige Maschine der maschinelle Aufwand für die Hochdruckzerkleinerung zunimmt.

Es ist Aufgabe der Erfindung, bei der Druckzerkleinerung körnigen Gutes im Walzenspalt einer Walzenmaschine insbesondere Zweiwalzenpresse sicherzustellen, daß dem Walzenspalt stets nur ein Schüttgut zugeführt wird, das frei von unerwünscht großen Einzelpartikeln ist.

Die gestellte Aufgabe wird anlagenmäßig mit den Merkmalen des Kennzeichnungsteils des Anspruchs 1 und verfahrensmäßig mit den Maßnahmen des Kennzeichnungsteils des Anspruchs 9 gelöst.

Vorteilhafte Ausgestaltungen der Erfindung sind in den Unteransprüchen angegeben.

Durch die Maßnahme der Erfindung, im Gutaufgabeschacht der Zweiwalzenmaschine, inbesondere der Hochdruckwalzenpresse, eine Siebvorrichtung anzuordnen, deren Siebüberlauf im Brechspalt einer Brechwalze, die diesen Brechspalt mit einer der beiden Walzen der Zweiwalzenmaschine bildet, auf eine Korngröße zerkleinert wird, die problemlos von der Zweiwalzenmaschine eingezogen werden kann, wird der Zweiwalzenmaschine ein für die Druckbehandlung optimales Schüttgut angeboten.

Die auf diese erfindungsgemäße Weise gestaltete Zweiwalzenmaschine stellt eine kompakte Einheit dar, in der mit minimalen Investitions- und Betriebskosten eine Vorabsiebung, eine partielle Vorzerkleinerung und schließlich die gewünschte Gutbettdruckzerkleinerung erfolgt. Da die Absiebung und die Vorzerkleinerung im Gutaufgabeschacht durchgeführt wird, ist für beide Verfahrensschritte keine separate Aufgabevorrichtung, keine separate Austragsvorrichtung sowie, da sich diese Verfahrensschritte im nach außen geschlossenen Gutaufgabeschacht abspielen, keine sonst aufwendige Entstaubung erforderlich.

Gemäß der Erfindung kann die Siebvorrichtung aus einem Vibrationssieb, einer Siebrinne oder einem statischen Siebrost bestehen. Welche Siebvorrichtung zur Anwendung gelangt, ist von der zu lösenden Aufgabe, die aufgrund der Beschaffenheit des körnigen Gutes von der Siebvorrichtung zu lösen ist, abhängig. Wichtig ist, daß das Siebunterlaufkorn eine Korngröße aufweist, die maximal nur das 2- bis 2,5-fache des Walzenspaltes beträgt. In speziellen Fällen, beispielsweise bei hochverschleißfest ausgeführten Walzenoberflächen, sollte die Siebvorrichtung in der Lage sein, einen Siebunterlauf zu erzeugen, dessen maximale Korngröße gleich groß oder kleiner als die Spaltweite der Zweiwalzenmaschine ist.

Das Siebgut, das von der Siebvorrichtung als Siebüberlaufkorn vom übrigen körnigen Gut abgetrennt wird, wird innerhalb des Gutaufgabeschachtes vom Brechspalt zwischen der Brechwalze und einer der Walzen der Zweiwalzenmaschine erfaßt und auf die Korngröße zerkleinert, die der Siebspaltweite der Siebvorrichtung entspricht und die für eine problemlose Aufgabe auf die Zweiwalzenmaschine erforderlich ist.

Zu diesem Zweck wird die Brechwalze durch einen separaten Antrieb auf eine Umfangsgeschwindigkeit angetrieben, die der Umfangsgeschwindigkeit der Walze der Zweiwalzenmaschine entspricht oder aber der Antrieb der Brechwalze erfolgt durch Kraftschluß über die zu zerkleinernden Siebuberlaufkorn, die sich im Brechspalt befinden, mit der Walze der Zweiwalzenmaschine, d.h. die Brechwalze arbeitet dann als Schleppwalze und dreht sich nur dann, wenn zu zerkleinerndes Siebüberlaufkorn in den Brechspalt gelangt.

Je nach der Menge des zu zerkleinernden Siebüberlaufkorns kann die Breite der Brechwalze der Breite der Walze der Zweiwalzenmaschine entsprechen. Sie kann aber auch wesentlich schmäler ausgeführt sein, so daß die Breite dann beispielsweise nur einem Viertel der Walzenbreite entspricht.

Weitere Einzelheiten, Vorteile und Merkmale der Erfindung ergeben sich aus den nachfolgenden Erläuterungen zu einem in einer Zeichnungsfigur dargestellten Ausführungsbeispiel.

Die Zeichnungsfigur zeigt den vertikalen Schnitt durch eine Zweiwalzenmaschine zur Druckzerkleinerung körnigen Gutes.

Die schematische Zeichnungsfigur zeigt eine Zweiwalzenmaschine bzw. Hochdruck-Walzenpresse 10 zur Druckbehandlung (Gutbettzerkleinerung) von körnigem Gut mit zwei gegenläufig rotierbaren (die Antriebe sind nicht eingezeichnet) Walzen 12, 13, die über ihre Wellen 26, 27 und Lager 22, 23 in einem Maschinenrahmen 11 gelagert sind. Dieser Maschinenrahmen 11 trägt oberhalb der beiden Walzen 12, 13 einen Gutaufgabeschacht 15, in dem oben über eine Öffnung das zu zerkleinernde körnige Gut 17 aufgegeben wird.

Innerhalb des Gutaufgabeschachtes 15 ist eine Siebvorrichtung 16 angeordnet, durch die das Aufgabegut 17 abgesiebt und in den Siebüberlauf 18 und in den Siebunterlauf 25 aufgetrennt wird. Während der Siebunterlauf 25 direkt nach unten in den Walzenspalt 20 der Zweiwalzenmaschine fällt, rutscht der Siebüberlauf 18 über die Siebvorrichtung 16 und über ein Leitblech 28 in den Brechspalt 19, der von der Walze 13 und der Brechwalze 14 gebildet wird, und wird dort auf die gewünschte Korngröße - sie entspricht der Siebmaschenweite - zerkleinert.

Die Brechwalze 14 mit ihrem Lager 24 und ihrer Welle 29 ist gleichfalls im Maschinenrahmen 11 gelagert und zwar so, daß sie schräg nach oben oder schräg nach unten verschoben werden kann, um auf diese Weise den Brechspalt 19 den jeweiligen Erfordernissen anpassen und verändern zu können.

Da der Brechvorgang selbst keine Hochdruck- bzw. Gutbettzerkleinerung ist, ist das Lager 24 für die erforderlichen kleinen Lagerkräfte entsprechend dimensioniert und auch der Antrieb der Brechwalze ist entsprechend klein ausgelegt, wenn nicht, wie in einer vorteilhaften Ausgestaltung der Erfindung vorgeschlagen wird, die Brechwalze 14 als Schleppwalze durch die Walze 13 angetrieben wird.

Der im Brechspalt 19 zerkleinerte Siebüberlauf 18 fällt nun ebenfalls in den Walzenspalt 20 der Zweiwalzenmaschine 10, wo das zerkleinerte Gut nun gemeinsam mit dem abgesiebten Siebunterlauf 25 einer Hochdruckbeanspruchung, d.h. einer Gutbettzerkleinerung unterworfen wird und in Form von Agglomeraten 21 unten aus dem Walzenspalt 20 ausgetragen wird.

Das dargestellte Beispiel stellt nur eine mögliche Ausführungsform des Gutaufgabeschachtes und eine mögliche Anordnung der im Gutaufgabeschacht angeordneten Maschinenteile Siebvorrichtung und Brechwalze dar, die aber je nach Materialeigenschaften und Anforderung an den Sieb- und Brechvorgang entsprechend verändert werden kann.

## Patentansprüche

1. Zweiwalzenmaschine (10), insbesondere Hochdruckwalzenpresse zur Druckbehandlung körnigen Gutes (17) mit zwei gegenläufig rotierbaren und durch einen Walzenspalt (20) voneinander getrennten Walzen (12, 13), zwischen die das körnige Gut eingezogen und einer Gutbettdruckzerkleinerung unterworfen wird mit einem Gutaufgabeschacht (15) oberhalb des Walzenspaltes,
**gekennzeichnet durch**
a) eine im Gutaufgabeschacht (15) angeordnete Siebvorrichtung (16), die das körnige Gut (17) vor seinem Eintritt in den Walzenspalt (20) absiebt, wobei die vorgewählte Siebspaltweite von kleiner 1- bis zum 2,5-fachen des Walzenspaltes (20) beträgt,
b) eine im Gutaufgabeschacht (15) unterhalb der Siebvorrichtung (16) und seitlich oberhalb einer Walze (13)- angeordnete Brechwalze (14), die mit der Walze (13) einen Brechspalt (19) bildet.

2. Zweiwalzenmaschine (10) nach Anspruch 1,
**dadurch gekennzeichnet,** daß die Siebvorrichtung (16) ein Vibrationssieb ist.

3. Zweiwalzenmaschine (10) nach Anspruch 1,
**dadurch gekennzeichnet,** daß die Siebvorrichtung (16) eine Siebrinne ist.

4. Zweiwalzenmaschine (10) nach Anspruch 1,
**dadurch gekennzeichnet**, daß die Siebvorrichtung (16) ein statischer Siebrost ist.

5. Zweiwalzenmaschine (10) nach Anspruch 1, 2, 3 oder 4,
**dadurch gekennzeichnet,** daß die Breite der Brechwalze (14) der Breite der Walze (13) entspricht.

6. Zweiwalzenmaschine (10) nach Anspruch 1, 2, 3 oder 4,
**dadurch gekennzeichnet,** daß die Breite der Brechwalze (14) kleiner als die Breite der Walze (13) ist.

7. Zweiwalzenmaschine (10) nach einem oder mehreren der Ansprüche 1 bis 6,
**dadurch gekennzeichnet,** daß der Antrieb der Brechwalze (14) über im Brechspalt (19) befindliches Siebüberlaufkorn (18), das einen Kraftschluß herstellt, durch die Walze (13) erfolgt.

8. Zweiwalzenmaschine (10) nach einem oder mehreren der Ansprüche 1 bis 6,
**dadurch gekennzeichnet,** daß die Brechwalze (14) einen separaten Antrieb aufweist.

9. Verfahren zur Druckbehandlung körnigen Gutes im Walzenspalt (20) einer Zweiwalzenmaschine (10) nach einem oder mehreren der vorhergehenden Ansprüche,
**dadurch gekennzeichnet**, daß das körnige Gut (17) im Gutaufgabeschacht (15) der Zweiwalzenmaschine (10) abgesiebt wird, daß das Siebüberlaufkorn (18) der Absiebung im Brechspalt (19), der von der Brechwalze (14) und der Walze (13) gebildet wird, zerkleinert und das zerkleinerte Siebüberlaufkorn (18) und das Siebunterlaufkorn (25) der Absiebung gemeinsam im Walzenspalt (20) der Zweiwalzenmaschine einer Druckbehandlung unterworfen wird.

10. Verfahren nach Anspruch 9,
**dadurch gekennzeichnet,** daß das Siebüberlaufkorn (18) durch Einstellung der Breite des Brechspaltes (19) auf eine Korngröße von kleiner 1-fach, z.B. 0,8-fach, bis zum 2,5-fachen des Walzenspaltes (20) durch die Brechwalze (14) vorzerkleinert wird.

## Claims

1. A twin roller machine (10), especially a high pressure rolling press for the pressure treatment of granular material (17) with two contra-rotating rollers (12, 13) separated from each other by a roller gap (20), between which the granular material is drawn in and subjected to material bed pressure crushing, with a material feed shaft (15) above the roller gap,
**characterised by**
a) a sieve arrangement (16) arranged in the material feed shaft (15), which sieves the granular material (17) before its entry into the roller gap (20), whereby the preselected sieve gap width amounts to less than 1 to 2.5 times the roller gap (20),
b) a breaking roller (14) arranged in the material feed shaft (15) below the sieve arrangement (16) and to the side above one roller (13) which forms a breaking gap (19) with the roller (13).

2. A twin roller machine (10) according to Claim 1,
**characterised in that** the sieve arrangement (16) is a vibrating sieve.

3. A twin roller machine (10) according to Claim 1,
**characterised in that** the sieve arrangement (16) is a sieve chute.

4. A twin roller machine (10) according to Claim 1,
**characterised in that** the sieve arrangement (16) is a static bar screen.

5. A twin roller machine (10) according to Claim 1, 2, 3, or 4,
**characterised in that** the width of the breaking roller (14) corresponds to the width of the roller (13).

6. A twin roller machine (10) according to Claim 1, 2, 3, or 4,
**characterised in that** the width of the breaking roller (14) is smaller than the width of the roller (13).

7. A twin roller machine (10) according to one or more of the Claims 1 to 6,
**characterised in that** the drive to the breaking roller (14) is effected by the roller (13) via granules (18) in the breaking gap (19), which produce a friction grip.

8. A twin roller machine (10) according to one or more of the Claims 1 to 6,
**characterised in that** the breaking roller (14) has a separate drive.

9. A method for the pressure handling of granular material in the roller gap (20) of a twin roller machine (10) according to one or more of the foregoing Claims,
**characterised in that** the granular material (17) is sieved in the material feed shaft (15) of the twin roller machine (10), that the sieve overflow granules (18) from the sieving is crushed in the breaking gap (19), which is formed from the breaking roller (14) and the roller (13) and the overflow granules (18) and the sieved granules (25) from below the sieve from the sieving are subjected together to a pressure treatment in the roller gap (20) of the twin roller machine.

10. A method according to Claim 9,
**characterised in that** the overflow granules (18) from the sieve are precrushed to a granule size from less than 1 times, e.g. 0.8 times, up to 2.5 times the roller gap (20) by the breaking roller (14).

## Revendications

1. Machine à deux cylindres (10), notamment presse à cylindres à haute pression pour le traitement en pression de produit en grains (17), comprenant deux cylindres (12, 13) tournant en sens opposés et séparés par un intervalle (20) dans lequel le produit en forme de grains est tiré pour être soumis à un fractionnement sous pression d'un lit de produit, avec une trémie d'alimentation (15) au-dessus de l'intervalle des cylindres,
caractérisée par
a) un dispositif à tamis (16) dans la trémie d'alimentation (15), ce dispositif séparant le produit en forme de grains (17) avant son entrée dans l'intervalle (20) des cylindres, la dimension des intervalles du tamis étant inférieure à 1-2,5 fois l'intervalle des cylindres (20),
b) un cylindre concasseur (14) prévu dans la trémie d'alimentation en produit (15) sous le dispositif à tamis (16) et latéralement au-dessus d'un cylindre (13), pour former un intervalle de concassage (19) avec le cylindre (13).

2. Machine à deux cylindres (10) selon la revendication 1,
caractérisée en ce que
le dispositif à tamis (16) est un tamis vibrant.

3. Machine à deux cylindres (10) selon la revendication 1,
caractérisée en ce que
le dispositif à tamis (16) est une goulotte formant tamis.

4. Machine à deux cylindres (10) selon la revendication 1,
caractérisée en ce que
le dispositif à tamis (16) est une grille de tamis statique.

5. Machine à deux cylindres (10) selon l'une quelconque des revendications 1, 2, 3, 4,
caractérisée en ce que
la largeur du cylindre concasseur (14) correspond à celle du cylindre (13).

6. Machine à deux cylindres (10) selon l'une quelconque des revendications 1, 2, 3, 4,
caractérisée en ce que
la largeur du cylindre concasseur (14) est inférieure à celle du cylindre (13).

7. Machine à deux cylindres (10) selon l'une ou plusieurs des revendications 1 à 6,
caractérisée en ce que
l'entraînement du cylindre concasseur (14) est réalisé par les grains (18) retenus par le tamis dans l'intervalle de concassage (19) en réalisant une liaison par la force avec le cylindre (13).

8. Machine à deux cylindres (10) selon l'une quelconque des revendications 1 à 6,
caractérisée en ce que
le cylindre concasseur (14) comporte un moyen d'entraînement propre.

9. Procédé de traitement en pression d'un produit en forme de grains dans l'intervalle (20) des cylindres d'une machine à deux cylindres (10), selon l'une ou plusieurs des revendications précédentes,
caractérisé en ce que
le produit (17) en forme de grains est tamisé dans la trémie d'alimentation (15) de la machine à deux cylindres (10), les grains (18) qui débordent du tamis passant dans l'intervalle de concassage (19) formé entre le cylindre concasseur (14) et le cylindre (13), pour être réduits et les grains de débordement de tamis (18), concassés, tandis que les grains (25) passant sous le tamis traversent en commun l'intervalle (20) des cylindres de la machine à deux cylindres pour être soumis à un traitement par pression.

10. Procédé selon la revendication 9,
caractérisé en ce que
les grains de débordement (18) sont préconcassés par le réglage de la largeur de l'intervalle de rupture (19), à une taille de grains inférieure à une fois, par exemple 0,8 fois jusqu'à 2,5 fois l'intervalle des cylindres (20), pour être préconcassés par le cylindre broyeur (14).
